# EUROPÄISCHE PATENTSCHRIFT

(11) **EP 3 019 412 B1**
(45) Veröffentlichungstag und Bekanntmachung des Hinweises auf die Patenterteilung: **26.07.2017**
(21) Anmeldenummer: 14741379.3
(22) Anmeldetag: 10.06.2014
(51) Int. Cl.: B65D 1/02, B65D 41/04, B65D 47/26

(54) **KUNSTSTOFF-BEHÄLTER MIT DREHVERSCHLUSS**
PLASTIC CONTAINER HAVING A ROTARY CLOSURE
CONTENANT EN MATIÈRE PLASTIQUE POURVU D'UNE CAPSULE QUART DE TOUR

(30) Priorität: 10.07.2013 CH 12372013
(43) Veröffentlichungstag der Anmeldung: 18.05.2016
(73) Patentinhaber: Capartis AG, 8200 Schaffhausen (CH)
(72) Erfinder: Wohlgenannt, Herbert, CH-8200 Schaffhausen (CH)
(74) Vertreter: Awapatent A/S
(86) Internationale Anmeldenummer: PCT/IB2014/062102
(87) Internationale Veröffentlichungsnummer: WO 2015/004547

(56) Entgegenhaltungen:
- FR-A1- 2 567 106
- US-A- 3 258 179
- US-A- 3 342 385
- US-A- 4 961 515

## Beschreibung

Diese Erfindung betrifft einen Kunststoff-Behälter, der entweder im Extrudierverfahren oder mittels eines PET-Blasverfahrens oder mittels Kunststoff-Spritzgiessen hergestellt wird, und der mit einem Drehverschluss ausgerüstet ist, sodass dieser durch einfaches Drehen um einen bestimmten Winkel aus der Schliess-Stellung in eine Offenstellung bringbar ist. In der Offenstellung kann direkt durch den Drehverschluss hindurch Flüssigkeit aus dem Behälter ausgegossen werden.

Im Extrudierverfahren oder mittels PET-Blasverfahren oder durch Kunststoff-Spritzgiessen hergestellte Behälter sind bekannt. Ebenso bekannt sind Drehverschlüsse, die durch einfaches Drehen um einen bestimmten Winkel aus einer Schliess-Stellung in eine Offenstellung gebracht werden können. Hierzu wird zum Beispiel auf die WO2007/009888 verwiesen. Derartige Drehverschlüsse sind jedoch bisher stets aus mehreren Teilen hergestellt und benötigen eine Montage für das Zusammensetzen dieser Teile, was diese Verschlüsse wesentlich verteuert, etwa im Vergleich zu einer simplen Drehverschlusskappe.

Die Aufgabe der vorliegenden Erfindung ist es deshalb, einen Kunststoff-Behälter, hergestellt entweder im Extrudierverfahren, mittels eines PET-Blasverfahrens oder durch Kunststoff-Spritzgiessen zu schaffen, der mit einem zugehörigen Drehverschluss ausgerüstet ist, welcher aus einer Schliess-Stellung durch eine Drehung bzw. Schwenkung in eine Offenstellung bringbar ist, und welcher aus einer minimalen Anzahl Teile besteht, einfach in der Montage ist und in Schliesstellung zuverlässig abdichtet, möglichst kostengünstig in der Herstellung ist und schliesslich höchst einfach und narrensicher in der Bedienung ist und dabei einen maximalen Bedienungskomfort bietet.

Diese Aufgabe wird gelöst von einem Kunststoff-Behälter, hergestellt entweder im Extrudierverfahren, mittels eines PET-Blasverfahrens oder Kunststoff-Spritzgiessverfahrens, mit einem zugehörigen Drehverschluss, welcher aus einer Schliess-Stellung durch eine Schwenkung in eine Offenstellung bringbar ist, und der sich dadurch auszeichnet, dass der Behälter einen geraden oder einen auf seiner Innenseite in Richtung zum Behälter hin konisch oder sphärisch zulaufenden Stutzen aufweist, welcher in seiner unteren Hälfte aussen einen radial abstehenden Kragen bildet, an dessem unteren Rand ein aufsetzbarer Drehverschluss mit Schnapporganen einrastbar ist, sodass dieser auf dem Stutzen um seine Drehachse schwenkbar gehalten ist, wobei der Kragen auch Radialflächen bildet, die als Anschlagflächen für radiale Rippen an der Innenseite des zugehörigen Drehverschlusses zur Begrenzung des Schwenkbereichs zwischen Schliess- und Offenstellung des Drehverschlusses auf dem Stutzen wirken, weiter dass die Mündung des Stutzens eine Stirnfläche bildet, in welche ein an der Stutzeninnenseite ausgeformter, vom Stutzen aus in radialer Richtung ausbuchtender, gegen die Innenseite des Stutzens hin offener Kanal mündet, und dass der Drehverschluss auf der Innenseite seiner Deckelfläche mindestens einen äusseren Rohrabschnitt aufweist, sowie koaxial dazu einen inneren, längeren Rohrabschnitt oder einen konisch zulaufenden oder konvex nach aussen gekrümmten Fortsatz aufweist, wobei der äussere Rohrabschnitt bei aufgesetztem Drehverschluss dichtend auf der Stirnfläche aufliegt, und der innere, längere Rohrabschnitt oder der konisch zulaufende oder konvex nach aussen gekrümmte Fortsatz sich dichtend an der entsprechend geformten Stutzen-Innenwand anliegend in das Stutzeninnere erstreckt und an einer Stelle einen Durchbruch aufweist, und dass zwischen dem äusseren Rohrabschnitt und dem inneren Rohrabschnitt oder zwischen dem äussren Rohrabschnitt und dem konisch zulaufenden oder konvex nach aussen gekrümmten Fortsatz an der Stelle des Durchbruchs ein Loch in der Deckelfläche vorhanden ist, sodass der Durchbruch für die Offenstellung über die Stelle des ausbuchtenden Kanals bringbar ist, sodass Flüssigkeit durch den Durchbruch und das Loch nach aussen strömen kann, während in Schliessstellung der innere Rohrabschnitt oder der konisch zulaufende oder konvex nach aussen gekrümmte Fortsatz den ausbuchtenden Kanal im Stutzen dichtend überdeckt.

In den Zeichnungen wird dieser Behälter und der zugehörige Drehverschluss dargestellt und anhand dieser Zeichnungen werden die einzelnen Teile im Folgenden beschrieben und ihre Funktion wird erklärt.

Es zeigt:
- Figur 1:: Einen im Extrudierverfahren oder mittels PET-Blasverfahren oder Kunststoff-Spritzgiessen hergestellten Kunststoff-Behälter von schräg oben gesehen;
- Figur 2:: Den zugehörigen Drehverschluss in gestürzter Lage, also mit einem Blick in seine Unterseite hinein gesehen;
- Figur 3:: Den Stutzen des Kunststoff-Behälters in einer Ansicht von der Seite her gesehen;
- Figur 4:: Den oberen Bereich eines Behälters mit aufgesetztem Drehverschluss in einer Ansicht mit dem Drehverschluss in Schliess-Stellung;
- Figur 5:: Den oberen Bereich eines Behälter mit aufgesetztem Drehverschluss in einer Ansicht mit dem Drehverschluss in Offen-Stellung.

In Figur 1 ist ein entweder im Extrudierverfahren oder mittels eines PET-Blasverfahrens oder mittels Kunststoff-Spritzgiessen hergestellter Behälter dargestellt. Man sieht ihn hier vor schräg oben gesehen. Es handelt sich um eine Flasche wie sie etwa für Shampoos verwendet wird, wobei auch andere Inhaltsstoffe in Frage kommen, seien es Flüssigkeiten oder auch nicht allzu dickflüssige Cremes, etwa eine Sonnenschutz-Milch oder ähnliche Produkte aus dem Food- oder Non-Food-Bereich. Das Material dieses Behälters oder dieser Flasche kann eine milchige Farbe aufweisen, ist in diesem Fall also lichtdurchlässig, aber nur sehr beschränkt, gerade so, dass der Füllstand einer darin befindlichen Flüssigkeit noch erkennbar ist. Als Besonderheit ist der Stutzen dieses Behälters bzw. dieser Flasche in einer ganz spezifischen Weise gestaltet, die wesentlich für die Aufnahme und Funktion des Drehverschlusses ist. Der Drehverschluss ist mittels eines Schnappmechanismus durch Aufprellen auf diesen Stutzen aufsetzbar, und einmal aufgesetzt, dichtet der Drehverschluss den Stutzen ab und ist gleichwohl auf demselben in der Horizontalebene schwenkbar, von einer Schliessstellung in eine Offenstellung, wie das an sich aus früheren Drehverschlüssen bereits bekannt ist. Diese herkömmlichen Drehverschlüsse sind jedoch durchwegs aus mehreren Teilen zusammengesetzt, mindestens aus zwei Teilen, manchmal sogar aus drei oder mehr Teilen, was eine aufwändige Montage nötig macht und solche Lösungen kostspielig macht.

Das Besondere an der hier vorgestellten Lösung besteht darin, dass der Behälter einerseits und der zugehörigen Drehverschluss andererseits je ein Einzelteil bilden, sodass also nur zwei Einzelteile hergestellt und montiert werden müssen. Damit das möglich ist, muss der Stutzen des Behälters eine Form aufweisen wie hier gezeigt. Der Stutzen 3 des Behälters ist im gezeigten Beispiel zylindrisch geformt. Als Alternative kann er auch ganz leicht konisch gegen oben auseinanderlaufend geformt sein, oder auch sphärisch geformt, mit gegen das Innere des Stutzens konkaven Flächen, die in Richtung zum Behälter hin aufeinander zulaufen. In seiner unteren Hälfte bildet er aussen in jedem Fall einen radial abstehenden Kragen 4, an dessem unteren Rand ein aufsetzbarer zugehöriger Drehverschluss mit Schnapporganen einrastbar ist, sodass dieser auf dem Stutzen 3 um seine Drehachse in einer horizontalen Ebene schwenkbar gehalten ist. Der Kragen 4 bildet auch Radialflächen 5, die als Anschlagflächen für radiale Rippen an der Innenseite des zugehörigen Drehverschlusses wirken. Sie dienen zur Begrenzung des Schwenkbereichs zwischen Schliess- und Offenstellung des Drehverschlusses auf dem Stutzen 3. Die Mündung des Stutzens 3 formt im gezeigten Beispiel eine auskragende, kreisringförmige, ebene Stirnfläche 1, die als Dichtfläche und Gleitfläche für den aufzusetzenden Drehverschluss wirkt. In diese Stirnfläche 1 hinein mündet von innen ein vom Stutzen 3 aus in radialer Richtung ausbuchtender, gegen die Innenseite des Stutzens 3 hin offener Kanal 2.

In Figur 2 ist der zugehörige Drehverschluss in gestürzter Lage, also mit einem Blick in seine Unterseite hinein gezeigt. Auf der Innenseite seiner Deckelfläche 12 sind zwei konzentrisch angeordnete, gerade oder leicht konische Rohrabschnitte 6, 7 angeformt, wobei der äussere 7 bei aufgesetztem Drehverschluss dichtend auf der kreisringförmigen Stirnfläche 1 des Behälter-Stutzens 3 aufliegt. Der innere, längere Rohrabschnitt 6 erstreckt sich passgenau und somit dichtend anliegend längs der zylindrischen Stutzen-Innenwand in das Stutzeninnere hinein. Wenn der Stutzen nach innen konisch zulaufend geformt ist, so tritt anstelle dieses längeren Rohrabschnittes 6 ein gegen unten leicht konisch zulaufendes Rohr, das dann dichtend auf die konische Stutzeninnenwand passt. Im Fall einer spährischen Stutzeninnenfläche tritt anstelle des längeren Rohrabschnittes 6 ein nach aussen rundum konvex gekrümmter Fortsatz, welcher bei aufgesetztem Drehverschluss dichtend auf der konkaven Innenwand des Stutzens aufliegt. An einer Umfangsstelle des längeren Rohrabschnittes, des Konus oder des konvex nach aussen gekrümmten Fortsatzes weist dieser einen Durchbruch 8 auf, hier im Beispiel also am Rohrabschnitt 6. Zwischen den beiden Rohrabschnitten 6, 7 an der Stelle des Durchbruchs 8 ist ein Loch 9 in der Deckelfläche 12 vorhanden. Der Durchbruch 8 lässt sich bei auf den Stutzen 3 aufgesetztem Drehverschluss über die Stelle des ausbuchtenden Kanals 2 schwenken, sodass Flüssigkeit durch den Durchbruch 8 und das Loch 9 nach aussen strömen kann. In Schliessstellung hingegen überdeckt der innere Rohrabschnitt 6 den ausbuchtenden Kanal 2 im Stutzen 3 dichtend.

Der Behälter, hergestellt entweder im Extrudierverfahren, oder mittels eines PET-Blasverfahrens oder im Spritzgussverfahren, ist mit diesem zugehörigen Drehverschluss ausgerüstet, der im gezeigten Beispiel Schnapporgane 11 aufweist, die von zwei Zylindenivand-Abschnitten 10 gebildet sind, und die sich je um annähernd 180° erstrecken und beim Aufsetzen des Drehverschlusses auf den Stutzen 3 dessen Kragen 4 umschliessen. Die unteren Ränder der Zylinderwand-Abschnitte 10 bildet einen nach innen auskragenden Wulst, der als Schnapporgan 11 wirkt. Somit kann der Drehverschluss auf den Stutzen 3 des Behälters aufgeprellt werden. Die beiden annähernd halbzylinderförmigen Zylinderwand-Abschnitte 10 umfassen beim Aufprellen den Kragen 4 an seinen dicksten Stellen und schliesslich schnappen ihre radial nach innen abstehenden Wulste 11 am unteren Rand des Kragens 4 ein und spannen den Drehverschluss von oben nach unten auf den Stutzen. Dabei kommt die Funktion der beiden Rohrabschnitte 6, 7 zum Tragen. Die Aussenseite des längeren Rohrabschnittes 6 mit dem kleineren Durchmesser schmiegt sich dichtend an die Innenwand des Stutzens 3 und bildet fast rundum eine Dichtung. Einzig an der Stelle, wo dieser innere Rohrabschnitt 6 einen Durchbruch 8 bildet, bleibt die Stutzeninnenwand nicht abgedeckt, ist aber dort von der reduzierten Wandhöhe des Rohrabschnittes dennoch abgedeckt. Solange dieser Durchbruch 8 nicht in einer Schwenkstellung liegt, in welcher er gegenüber dem Ausgiesskanal 2 liegt, dichtet der Drehverschluss den Behälter zuverlässig ab. Der äussere, weniger lange Rohrabschnitt 7 liegt mit seiner Stirnfläche auf der Stirnfläche 1 des Stutzens 3 auf und bildet eine weitere Dichtung. Diese Dichtung ist immer wirksam, egal in welcher Drehstellung der Drehverschluss sich befindet. Wenn nun aber der Drehverschluss aus seiner Schliess-Stellung, in welcher die Ausnehmung 8 nicht gegenüber dem Ausgusskanal 2 liegt, von oben gesehen im Gegenuhrzeigersinn, also in Öffnungsrichtung gedreht wird, so wird die Ausnehmung 8 verschwenkt und befindet sich schliesslich gegenüber dem Ausgiesskanal 2. Dann aber kann Flüssigkeit vom Ausgiesskanal 2 durch die Ausnehmung 8 hindurch in den Bereich zwischen den beiden Rohrabschnitten 6,7 strömen, und sie kann schliesslich durch das Loch 9 in der Deckelfläche 12 nach aussen strömen. Zum Verschliessen wird der Drehverschluss einfach wieder im Uhrzeigersinn bzw. in Schliessrichtung um einige Winkelgrade verschwenkt, bis er an den Radialschultern am Stutzen 3 einen Anschlag findet. In dieser Stellung dichtet er den Behälter wieder zuverlässig ab. Diese Anschläge an den Radialflächen 5 am Stutzen werden von Rippen 14 beaufschlagt, die auf der Innenseite der halbzylindrischen Zylinderwandabschnitte 10 angeformt sind und sich radial nach innen erstrecken.

Dem Bedienungskomfort und ausserdem der ästhetischen Erscheinung ist es förderlich, wenn der Drehverschluss wie bisher beschrieben eine Überkappe 13 aufweist, die eine nach unten auseinanderlaufende Wandung aufweist, die mit ihrem Rand mit der Aussenkontur der auszurüstenden Flasche fluchtet. Der untere Rand der Überkappe 13 kann auch geschwungen gestaltet sein, damit er einer dazu passenden Schulterkontur der Flasche oder des Behälters nachgeführt ist. Diese Deckel- oder Überkappe 13 ist ausserhalb der Schnapporgane 11 angeformt und mittels mehrerer Stege mit der Aussenseite der Zylinderwandabschnitte 10 verbunden, und ausserdem führen die Seitenwände bzw. die Umfangswand der Überkappe 13 nahtlos in den Kappendeckel 12 hinein. Die Stege 18 sind im gezeigten Beispiel radiale Stege 18, die sich zwischen den Umfangsenden der halbzylindrischen Zylinderabschnitte 10 radial gegen aussen an die Innenwand der Drehverschluss-Überkappe 13 erstrecken.

Die Figur 3 zeigt diesen speziellen Stutzen 3 des Behälters in einer Seitenansicht. Damit der Drehverschluss auf den Stutzen aufprellbar ist, weist dieser in axialer Richtung verlaufende Nuten 17 in der Aussenwand des Kragens 4 auf, sodass in einer Montagestellung die Rippen 14 am Drehverschluss genau oberhalb der Nuten 17 zu liegen kommen und daher der Drehverschluss axial auf den Stutzen 3 aufgeprellt werden kann. Sobald die Rippen 14 die Nuten 17 durchglitten haben, wirken sie bloss noch zur Begrenzung des Schwenkwinkels des Drehverschlusses auf dem Stutzen und schlagen an beiden Enden des Schwenkweges an den dortigen Radialflächen 5 am Kragen 4 des Stutzens 3 an. Der Drehverschluss ist dabei mit seinen halbzylindrischen Zylinderwandabschnitten 10 mit ihren nach innen abstehenden Wulsten 11 unter dem Kragen 4 eingerastet und in axialer Richtung auf dem Stutzen 3 gehalten. Er lässt sich bloss noch über den definierten Schwenkweg zwischen der Schliess-Stellung und der Offenstellung schwenken. Somit ist die ganze Lösung einzig aus zwei sehr kostengünstig herstellbaren Spritz- oder Blasteilen hergestellt und die Montage gestaltet sich einfach, durch blosses axiales Aufprellen des Drehverschlusses auf den Behälterstutzen. Damit ist diese Kombination des Behälters bzw. der Flasche mit dem zugehörigen Drehverschluss besonders kostengünstig, aber trotzdem funktioniert die Verschlusslösung überzeugend und ist narrensicher und komfortabel in der Bedienung.

Der Behälter weist in seinem oberen Bereich wie im Beispiel nach den Figuren 4 und 5 gezeigt eine in mindestens einer Richtung gebogene Schulter 15 auf. Der zugehörige Drehverschluss schliesst dann unten mit einer Drehverschluss-Überkappe 13 ab, deren Rand 19 in Schliess-Stellung des Drehverschlusses der Kontur dieser Schulter 15 nachgeführt ist. Das erkennt man in Figur 4, welche diesen oberen Bereich des Behälters mit dem aufgesetzten Drehverschluss in Schliess-Stellung in einer Seitenanischt zeigt. In Figur 5 zieht man den Drehverschluss in Offenstellung. Der untere Rand 19 der Drehverschluss-Überkappe 13 verläuft nun nicht mehr deckungsgleich mit der Schulter 15 am Behälter.

## Patentansprüche

1. Kunststoff-Behälter, hergestellt entweder im Extrudierverfahren, mittels eines PET-Blasverfahrens oder mittels eines Spritzgiessverfahrens, mit einem zugehörigen Drehverschluss, welcher aus einer Schliess-Stellung durch eine Schwenkung in eine Offenstellung bringbar ist, ***dadurch gekennzeichnet,* dass** der Behälter einen geraden oder einen auf seiner Innenseite in Richtung zum Behälter hin konisch oder sphärisch zulaufenden Stutzen (3) aufweist, welcher in seiner unteren Hälfte aussen einen radial abstehenden Kragen (4) bildet, an dessem unteren Rand ein aufsetzbarer Drehverschluss mit Schnapporganen (11) einrastbar ist, sodass dieser auf dem Stutzen (3) um seine Drehachse schwenkbar gehalten ist, wobei der Kragen (4) auch Radialflächen (5) bildet, die als Anschlagflächen für radiale Rippen (14) an der Innenseite des zugehörigen Drehverschlusses zur Begrenzung des Schwenkbereichs zwischen Schliess- und Offenstellung des Drehverschlusses auf dem Stutzen (3) wirken, weiter dass die Mündung des Stutzens (3) eine Stirnfläche (1) bildet, in welche ein an der Stutzeninnenseite ausgeformter, vom Stutzen (3) aus in radialer Richtung ausbuchtender, gegen die Innenseite des Stutzens (3) hin offener Kanal (2) mündet, und dass der Drehverschluss auf der Innenseite seiner Deckelfläche (12) mindestens einen äusseren Rohrabschnitt (7) aufweist, sowie koaxial dazu einen inneren, längeren Rohrabschnitt (6) oder einen konisch zulaufenden oder konvex nach aussen gekrümmten Fortsatz aufweist, wobei der äussere Rohrabschnitt (7) bei aufgesetztem Drehverschluss dichtend auf der Stirnfläche (1) aufliegt, und der innere, längere Rohrabschnitt (6) oder der konisch zulaufende oder konvex nach aussen gekrümmte Fortsatz sich dichtend an der entsprechend geformten Stutzen-Innenwand anliegend in das Stutzeninnere erstreckt und an einer Stelle einen Durchbruch (8) aufweist, und dass zwischen dem äusseren Rohrabschnitt (7) und dem inneren Rohrabschnitt (6), oder zwischen dem äusseren Rohrabschnitt (7) und dem konisch zulaufenden oder konvex nach aussen gekrümmten Fortsatz an der Stelle des Durchbruchs (8) ein Loch (9) in der Deckelfläche (12) vorhanden ist, sodass der Durchbruch (8) für die Offenstellung über die Stelle des ausbuchtenden Kanals (2) bringbar ist, sodass Flüssigkeit durch den Durchbruch (8) und das Loch (9) nach aussen strömen kann, während in Schliessstellung der innere Rohrabschnitt (6) oder der konisch zulaufende oder konvex nach aussen gekrümmte Fortsatz den ausbuchtenden Kanal (2) im Stutzen (3) dichtend überdeckt.

2. Kunststoff-Behälter nach Anspruch 1, **dadurch gekennzeichnet, dass** der Behälter mit seinem Stutzen (3) einerseits und der zugehörige Drehverschluss (16) andrerseits aus je einem einzigen Teil bestehen.

3. Kunststoff-Behälter nach einem der vorangehenden Ansprüche, **dadurch gekennzeichnet, dass** der Drehverschluss auf den Stutzen (3) des Behälters aufprellbar ist, wonach er auf dem Stutzen (3) mittels seiner Schnapporgane (11) eingerastet in axialer Richtung festgehalten ist, aber zwischen Öffnen- und Schliess-Stellung schwenkbar ist.

4. Kunststoff-Behälter nach einem der vorangehenden Ansprüche, **dadurch gekennzeichnet, dass** die Mündung des Stutzens (3) eine an ihm nach aussen radial auskragende, kreisringförmige Stirnfläche (1) bildet, wobei der äussere Rohrabschnitt (7) bei aufgesetztem Drehverschluss dichtend auf dieser Stirnfläche (1) aufliegt.

5. Kunststoff-Behälter nach einem der vorangehenden Ansprüche, ***dadurch gekennzeichnet,* dass** die Schnapporgane (11) am Drehverschluss gebildet sind von zwei Zylinderwand-Abschnitten (10), die sich je um annähernd 180° erstrecken und beim Aufsetzen des Drehverschlusses auf den Stutzen (3) dessen Kragen (4) umschliessen, wobei die unteren Ränder der Zylinderwand-Abschnitte (10) einen nach innen auskragenden Wulst (11) bilden.

6. Kunststoff-Behälter nach einem der vorangehenden Ansprüche, ***dadurch gekennzeichnet,* dass** der Drehverschluss ausserhalb der Schnapporgane eine Drehverschluss-Überkappe (13) bildet, welche mittels mehrerer Stege (18) mit den zwei Zylinderwand-Abschnitten (10) verbunden ist und oben mit dem Kappendeckel (12) verbunden ist.

7. Kunststoff-Behälter nach einem der vorangehenden Ansprüche, ***dadurch gekennzeichnet,* dass** der Behälter eine in mindestens einer Richtung gebogene Schulter (15) aufweist, und dass der zugehörige Drehverschluss eine Drehverschluss-Überkappe (13) mit einem Rand (19) aufweist, welcher in Schliess-Stellung des Drehverschlusses der Kontur der Schulter (15) nachgeführt ist.

## Claims

1. A plastic container, produced either by an extrusion process, by means of a PET blow-molding process or an injection-molding process, with an associated rotary closure that can be brought into an open position from a closed position by a pivoting, ***characterized* in that** the container has a neck (3), which is straight or converges on its inner side conically or spherically in the direction of the container and forms on the outside in its lower half a radially protruding collar (4), on the lower periphery of which an attachable rotary closure can be locked in by snapping elements (11), so that said rotary closure is held on the neck (3) pivotably about its axis of rotation, wherein the collar (4) also forms radial surfaces (5), which act as stop surfaces for radial ribs (14) on the inner side of the associated rotary closure for limiting the pivoting range between the closed position and the open position of the rotary closure on the neck (3), also **in that** the mouth of the neck (3) forms an end face (1), into which there leads a channel (2) that is formed on the neck inner side, bulges out from the neck (3) in the radial direction and is open toward the inner side of the neck (3), and **in that** the rotary closure has on the inner side of its lid surface (12) at least one outer tube portion (7), and also coaxially thereto an inner, longer tube portion (6) or a conically converging or convexly outwardly curved continuation, wherein the outer tube portion (7) lies in a sealing manner on the end face (1) when the rotary closure is attached, and the inner, longer tube portion (6) or the conically converging or convexly outwardly curved continuation extends into the neck interior while lying in a sealing manner against the correspondingly formed neck inner wall and has at one location an aperture (8), and **in that** between the outer tube portion (7) and the inner tube portion (6), or between the outer tube portion (7) and the conically converging or convexly outwardly curved continuation, there is at the location of the aperture (8) a hole (9) in the lid surface (12), so that the aperture (8) can be brought over the location of the bulging channel (2) for the open position, so that liquid can flow through the aperture (8) and the hole (9) to the outside, whereas in the closed position the inner tube portion (6) or the conically converging or convexly outwardly curved continuation covers over the bulging channel (2) in the neck (3) in a sealing manner.

2. The plastic container as claimed in claim 1, **characterized in that** the container with its neck (3) on the one hand and the associated rotary closure (16) on the other hand consists of a single part in each case.

3. The plastic container as claimed in one of the preceding claims, **characterized in that** the rotary closure can be pressed onto the neck (3) of the container, after which it locks in on the neck (3) by means of its snapping elements (11) and is securely held in the axial direction, but is pivotable between the open position and the closed position.

4. The plastic container as claimed in one of the preceding claims, **characterized in that** the mouth of the neck (3) forms a circular-ring-shaped end face (1) projecting radially outward on it, wherein the outer tube portion (7) lies in a sealing manner on this end face (1) when the rotary closure is attached.

5. The plastic container as claimed in one of the preceding claims, ***characterized* in that** the snapping elements (11) on the rotary closure are formed by two cylinder wall portions (10), which each extend through almost 180° and, when the rotary closure is attached onto the neck (3), enclose the collar (4) thereof, wherein the lower peripheries of the cylinder wall portions (10) form an inwardly projecting bead (11).

6. The plastic container as claimed in one of the preceding claims, ***characterized* in that** the rotary closure forms outside the snapping elements a rotary closure overcap (13), which is connected by means of a number of webs (18) to the two cylinder wall portions (10) and is connected at the top to the cap lid (12).

7. The plastic container as claimed in one of the preceding claims, ***characterized* in that** the container has a shoulder (15) that is curved in at least one direction, and **in that** the associated rotary closure has a rotary closure overcap (13) with a periphery (19), which replicates the contour of the shoulder (15) in the closed position of the rotary closure

## Revendications

1. Contenant en matière plastique, fabriqué soit par un procédé d'extrusion, soit au moyen d'un procédé de soufflage de PET, soit encore au moyen d'un procédé de moulage par injection, avec une capsule quart de tour correspondante, qui peut être amenée par un pivotement d'une position de fermeture à une position d'ouverture, **caractérisé en ce que** le contenant présente un embout (3) droit ou profilé sur son côté intérieur en forme conique ou sphérique en direction du contenant, qui forme dans sa moitié inférieure extérieurement un collet saillant radialement (4), sur le bord inférieur duquel une capsule quart de tour applicable avec des organes d'encliquetage (11) peut être encliquetée, de telle manière que celle-ci soit maintenue sur l'embout (3) de façon pivotante autour de son axe de rotation, dans lequel le collet (4) forme aussi des faces radiales (5), qui agissent comme des faces de butée pour des nervures radiales (14) sur le côté intérieur de la capsule quart de tour correspondante afin de limiter la plage de pivotement entre la position de fermeture et la position d'ouverture de la capsule quart de tour sur l'embout (3), en outre **en ce que** l'embouchure de l'embout (3) forme une face frontale (1), dans laquelle débouche un canal (2) formé sur le côté intérieur de l'embout, creusé en direction radiale à partir de l'embout (3) et ouvert en direction du côté intérieur de l'embout (3), et **en ce que** la capsule quart de tour présente sur le côté intérieur de sa face de couvercle (12) au moins une partie tubulaire extérieure (7), ainsi que coaxialement à celle-ci une partie tubulaire intérieure plus longue (6) ou un prolongement de forme conique ou incurvé de façon convexe vers l'extérieur, dans lequel la partie tubulaire extérieure (7) s'applique de façon étanche sur la face frontale (1) lorsque la capsule quart de tour est mise en place, et la partie tubulaire intérieure plus longue (6) ou le prolongement de forme conique ou incurvé de façon convexe vers l'extérieur s'étend à l'intérieur de l'embout en s'appliquant de façon étanche sur la paroi intérieure de l'embout de forme correspondante et présente en un endroit un passage (8), et **en ce qu'**il se trouve entre la partie tubulaire extérieure (7) et la partie tubulaire intérieure (6), ou entre la partie tubulaire extérieure (7) et le prolongement de forme conique ou incurvé de façon convexe vers l'extérieur, à l'endroit du passage (8) un trou (9) dans la face de couvercle (12), de telle manière que le passage (8) puisse être amené pour la position d'ouverture au-dessus de l'endroit du canal creusé (2), de telle manière que du liquide puisse s'écouler vers l'extérieur à travers le passage (8) et le trou (9), tandis que dans la position de fermeture la partie tubulaire intérieure (6) ou le prolongement de forme conique ou incurvé de façon convexe vers l'extérieur recouvre de façon étanche le canal creusé (2) dans l'embout (3).

2. Contenant en matière plastique selon la revendication 1, **caractérisé en ce que** le contenant avec son embout (3) d'une part et la capsule quart de tour correspondante (16) d'autre part se composent respectivement d'une seule pièce.

3. Contenant en matière plastique selon l'une quelconque des revendications précédentes, **caractérisé en ce que** la capsule quart de tour peut être engagée sur l'embout (3) du contenant, puis elle est encliquetée sur l'embout (3) au moyen de ses organes d'encliquetage (11) et elle est maintenue en direction axiale, mais elle peut pivoter entre la position d'ouverture et la position de fermeture.

4. Contenant en matière plastique selon l'une quelconque des revendications précédentes, **caractérisé en ce que** l'embouchure de l'embout (3) forme une face frontale annulaire (1), saillante radialement vers l'extérieur sur celui-ci, dans lequel la partie tubulaire extérieure (7) s'applique de façon étanche sur cette face frontale (1) lorsque la capsule quart de tour est mise en place.

5. Contenant en matière plastique selon l'une quelconque des revendications précédentes, **caractérisé en ce que** les organes d'encliquetage (11) sont formés sur la capsule quart de tour par deux parties de paroi cylindrique (10), qui s'étendent chacune sur environ 180° et qui, lors de la mise en place de la capsule quart de tour sur l'embout (3), entourent le collet (4) de celui-ci, dans lequel les bords inférieurs des parties de paroi cylindrique (10) forment un bourrelet (11) saillant vers l'intérieur.

6. Contenant en matière plastique selon l'une quelconque des revendications précédentes, **caractérisé en ce que** la capsule quart de tour forme à l'extérieur des organes d'encliquetage un capuchon de capsule quart de tour (13), qui est relié au moyen de plusieurs nervures (18) aux deux parties de paroi cylindrique (10) et qui est relié dans le haut au couvercle de capuchon (12).

7. Contenant en matière plastique selon l'une quelconque des revendications précédentes, **caractérisé en ce que** le contenant présente un épaulement (15) plié dans au moins une direction, et **en ce que** la capsule quart de tour correspondante présente un capuchon de capsule quart de tour (13) avec un bord (19), qui dans la position de fermeture de la capsule quart de tour épouse le contour de l'épaulement (15).
